# EUROPÄISCHE PATENTSCHRIFT

(11) **EP 4 476 115 B1**
(45) Veröffentlichungstag und Bekanntmachung des Hinweises auf die Patenterteilung: **21.01.2026**
(21) Anmeldenummer: 23717117.8
(22) Anmeldetag: 03.04.2023
(51) Int. Cl.: B61D 27/00

(54) **NACHRÜSTBARER LUFTVORHANG FÜR EIN SCHIENENFAHRZEUG**
RETROFITTABLE AIR CURTAIN FOR A RAIL VEHICLE
RIDEAU D'AIR POUVANT ÊTRE INSTALLÉ EN POST-ÉQUIPEMENT SUR UN VÉHICULE FERROVIAIRE

(30) Priorität: 10.06.2022 DE 102022205929
(43) Veröffentlichungstag der Anmeldung: 18.12.2024
(73) Patentinhaber: Siemens Mobility GmbH, 80997 München (DE)
(72) Erfinder: KEILHOLZ, Jan, 91723 Dittenheim (DE); RIEDER, Georg, 90765 Fürth (DE)
(74) Vertreter: Siemens Patent Attorneys
(86) Internationale Anmeldenummer: PCT/EP2023/058652
(87) Internationale Veröffentlichungsnummer: WO 2023/237245

(56) Entgegenhaltungen:
- JP-A- 2015 205 598
- JP-A- H0 260 877
- JP-U- S52 130 813
- RU-C1- 2 606 258

## Beschreibung

Die Erfindung betrifft einen nachrüstbaren Luftvorhang für ein Schienenfahrzeug. Weiterhin betrifft die Erfindung ein Verfahren zum Betreiben eines nachrüstbaren Luftvorhangs. Überdies betrifft die Erfindung ein Schienenfahrzeug.

Ein solcher nachrüstbarer Luftvorhang ist beispielsweise aus dem Dokument JP S52 130 813 U bekannt.

Schienenfahrzeuge sind im Betrieb sehr unterschiedlichen Temperaturen ausgesetzt. Infolge der großflächigen Fensterscheiben ergibt sich im Innenraum bzw. im Fahrgastbereich eines Schienenfahrzeugs ein Treibhauseffekt, der ohne Gegenmaßnahmen, besonders bei starker Sonneneinstrahlung und hohen Außentemperaturen, zu extrem hohen Temperaturen im Innenraum des Schienenfahrzeugs führen würde. Um den Fahrgästen unabhängig von der Jahreszeit angenehme Temperaturen im Innenraum zu bieten, werden gewöhnlich Klimaanlagen, die die Luft im Innenraum bei erhöhten Außentemperaturen herunterkühlen und bei tiefen Außentemperaturen erwärmen, eingesetzt.

Insbesondere im Kurzstreckenbetrieb kommt es häufig zu Zwischenstopps, bei denen die Türen im Fahrgastbereich eines Schienenfahrzeugs geöffnet werden. Unterscheidet sich die Temperatur im Innenraum von der Außentemperatur, so ergibt sich aufgrund dieser Temperaturdifferenz bei geöffneter Tür ein Temperaturgradient, der einen Luftstrom zwischen dem Innenraum und der äußeren Umgebung des Schienenfahrzeugs bewirkt. Dieser Luftstrom umfasst bei erhöhten Außentemperaturen einen Kaltluftstrom aus dem Schienenfahrzeug heraus und einen Warmluftstrom in das Schienenfahrzeug hinein und bei niedrigen Außentemperaturen einen entsprechenden Warmluftstrom aus dem Schienenfahrzeug heraus und einen Kaltluftstrom in das Schienenfahrzeug hinein. Insbesondere der Luftaustausch bei erhöhten Außentemperaturen führt herkömmlich zu einem erhöhten Energiebedarf der Klimaanlage des Schienenfahrzeugs, um den Verlust an gekühlter Luft im Fahrgastbereich im Innenraum des Schienenfahrzeugs auszugleichen.

In stationären Systemen, beispielsweise Kaufhäusern, werden bereits Luftvorhänge an den Eingängen genutzt, um die klimatisierte Luft im Innenraum zu halten. Häufig wird für den Betrieb eines solchen Systems Luft von der Belüftung bzw. Klimatisierung eines solchen Kaufhauses genutzt. Allerdings besteht in Schienenfahrzeugen das Problem, dass ein Anschluss eines Luftvorhangs an die Klimaanlage aufwändige Modifikationen erfordern würde und damit insbesondere ein Hindernis für die Nachrüstbarkeit bereits bestehender Schienenfahrzeuge darstellen würde. Außerdem würde ein direkter Zugriff auf die Klimaanlage deren Leistung während der Öffnung der Türen schmälern, wenn ein Teil der Gebläseleistung der Klimaanlage für den Luftvorhang abgezweigt würde.

Es besteht also die Aufgabe, den Energieverbrauch für die Klimatisierung im Innenraum von Schienenfahrzeugen und auch in bereits bestehenden Schienenfahrzeugen im Vergleich zu dem Energieverbrauch von herkömmlichen Klimatisierungssystemen in Schienenfahrzeugen zu reduzieren.

Diese Aufgabe wird durch einen nachrüstbaren Luftvorhang für ein Schienenfahrzeug gemäß Patentanspruch 1, ein Verfahren zum Betreiben eines Luftvorhangs gemäß Patentanspruch 10 und ein Schienenfahrzeug gemäß Patentanspruch 11 gelöst.

Der erfindungsgemäße nachrüstbare Luftvorhang weist eine von einer Klimaanlage eines Schienenfahrzeugs separate elektrische Gebläseeinheit zum Ansaugen von Luft auf. Unter einem Luftvorhang, auch als Torluftschleier, Türluftschleier oder Luftschottanlage bezeichnet, soll eine Einrichtung verstanden werden, die an häufig geöffneten Türen mittels kräftiger Gebläse unterschiedlich konditionierte Luftmassen durch eine Barriere aus strömender Luft voneinander trennt und so deren Austausch verhindert oder zumindest deutlich reduziert. Diese Barriere umfasst eine gerichtete Luftströmung, die zwischen Auslassöffnung und Ansaugöffnung des Luftvorhangs zirkuliert. Bevorzugt erfolgt das Ansaugen von Luft aus dem Innenraum des Schienenfahrzeugs, da dann die Luft vorkonditioniert ist.

D.h., die Luft ist bereits durch die Klimaanlage gekühlt und weist einen relativ niedrigen CO₂-Gehalt auf, da die Klimaanlage für eine ausreichende Luftzirkulation zwischen äußerer Umgebung und Innenraum sorgt. Unter einer Gebläseeinheit soll eine Einheit zum Ansaugen von Luft, vorzugsweise aus der Umgebung der Gebläseeinheit bzw. aus der Umgebung eines Einlasses der Gebläseeinheit und zum Weitertransport der angesaugten Luft verstanden werden. Teil des nachrüstbaren Luftvorhangs ist auch ein im Seitenbereich eines Eingangs- und Ausgangsbereichs im Nahbereich einer Fahrgasttür des Schienenfahrzeugs eingerichteter Gebläseausgang mit einer Luftleiteinheit zur Festlegung der Luftstromrichtung der aus dem Gebläseausgang hinausströmenden Luft. Zur Festlegung der Richtung des Luftstroms umfasst die Luftleiteinheit Luftleitelemente, die durch ihre räumliche Anordnung den Luftstrom auf eine gewünschte Richtung einschränken bzw. einstellen. Als Seitenbereich soll der Bereich rechts und links von einer durch eine Öffnung der Fahrgasttür gebildeten Aussparung verstanden werden. Bildlich gesprochen ist das der Bereich, in dem der Seitenteil des Türrahmens angeordnet ist und der Seitenbereich des zugehörigen Ein- und Ausgangsbereichs des Schienenfahrzeugs verläuft. Üblicherweise ist dieser Seitenbereich mit Verkleidungen versehen und bildet den seitlichen Teil des Türrahmens, erstreckt sich aber meist weiter in den Innenraum des Schienenfahrzeugs hinein. Die im Ein- und Ausgangsbereich herkömmlich bereits vorhandenen Verkleidungen können vorteilhaft zur Aufnahme des Gebläseausgangs, insbesondere von einem oder von mehreren Luftauslässen, die von dem Gebläseausgang umfasst sind, genutzt werden. Vorzugsweise umfasst der Gebläseausgang Luftauslässe auf beiden Seiten des Ein- und Ausgangsbereich, so dass sich die Teilströme der seitlich aus den Luftauslässen strömende Luft zu einem Gesamtstrom vereinigen, der nun, da sich die beiden Querkomponenten der beiden Teilströme idealerweise gegenseitig aufheben, senkrecht zur Türöffnung d.h**.** genau in Gegenrichtung eines zur hemmenden Luftstroms strömt. Die Luftstromrichtung der Teilströme ist aufgrund der seitlichen Anordnung des Gebläseausgangs bevorzugt horizontal und diagonal zur Tür und zur Ein- und Ausstiegsrichtung orientiert. Der resultierende Gesamtluftstrom dagegen ist parallel zur Ein- und Ausstiegsrichtung bzw. vertikal zur Türöffnung gerichtet.

Überdies umfasst der nachrüstbare Luftvorhang eine Übertragungsleitung zwischen dem Gebläseausgang und der elektrischen Gebläseeinheit. Durch die Nutzung einer eigenen Gebläseeinheit ist der erfindungsgemäße Luftvorhang unabhängig von einer Klimaanlage eines Schienenfahrzeugs installierbar. Insbesondere muss also bei der Installation nicht auf technische Besonderheiten der Klimaanlage des Schienenfahrzeugs Rücksicht genommen werden, da der Luftvorhang vollständig unabhängig von den technischen Komponenten der Klimaanlage installiert wird. Vorteilhaft wird aufgrund dieser Unabhängigkeit des Luftvorhangs auch die Kapazität des Lüfters bzw. des Gebläses der Klimaanlage nicht reduziert bzw. beeinträchtigt. D.h., es steht weiterhin die volle Kapazität der Klimaanlage für eine Kühlung des Innenraums des Schienenfahrzeugs zur Verfügung. Durch den Einsatz einer separaten Gebläseeinheit und damit eines zusätzlichen separaten Volumenstroms wird die Gesamtleistung bzw. Klimatisierungsleistung während eines Betriebs beider Einrichtungen im Innenraum erhöht. Da die Luftstromrichtung der aus dem Gebläseausgang hinausströmenden Luft durch die Luftleiteinheit einstellbar und festlegbar ist, kann erreicht werden, dass einem bei geöffneter Fahrgasttür auftretenden Luftstrom zwischen der äußeren Umgebung des Schienenfahrzeugs und dem Innenraum bzw. dem Fahrgastraum des Schienenfahrzeugs entgegengewirkt wird, wodurch eine Wärmeisolationswirkung für den Innenraum erreicht wird. Die Wärmeisolation ermöglicht es, einen starken Anstieg der Leistungsaufnahme der Klimaanlage des Schienenfahrzeugs bei einer Öffnung der Fahrgasttüre zu vermeiden. Insbesondere werden höhere Schaltzustände der Klimaanlage erst bei höheren Außentemperaturen als ohne den Einsatz des nachrüstbaren Luftvorhangs erreicht. Mithin wird der Energieverbrauch der Klimaanlage des Schienenfahrzeugs reduziert und es werden verschleißträchtige Leistungsspitzen im Betrieb der Klimaanlage vermieden. Da die separate elektrische Gebläseeinheit Luft aus dem Innenraum ansaugt, wird der CO₂-Gehalt im Innenraum reduziert, weil die Klimaanlage Luft mit niedrigerem CO₂-Gehalt aus der äußeren Umgebung des Schienenfahrzeugs nachführt.

Bei dem erfindungsgemäßen Verfahren zum Betreiben eines nachrüstbaren Luftvorhangs für ein Schienenfahrzeug wird eine von einer Klimaanlage des Schienenfahrzeugs separate elektrische Gebläseeinheit zum Ansaugen von Luft aus dem Innenraum gestartet. Weiterhin erfolgt ein Übertragen der Luft durch eine Übertragungsleitung zwischen der elektrischen Gebläseeinheit und einem im Seitenbereich im Nahbereich einer Fahrgasttür bzw. im Seitenbereich eines von der Fahrgasttür verschlossenen Ein- und Ausgangsbereichs des Schienenfahrzeugs eingerichteten Gebläseausgang, der eine Luftleiteinheit zur Festlegung der Luftstromrichtung der aus dem Gebläseausgang hinausströmenden Luft aufweist. Schließlich wird die Luft aus dem Gebläseausgang in der festgelegten Luftstromrichtung herausgeführt. Das erfindungsgemäße Verfahren teilt die Vorteile des erfindungsgemäßen Luftvorhangs.

Erfindungsgemäß erfolgt bei dem erfindungsgemäßen Verfahren ein Ansteuern der Gebläseeinheit in Abhängigkeit von einem Türöffnungssignal und/oder in Abhängigkeit von einem Temperaturunterschied zwischen der äußeren Umgebung des Schienenfahrzeugs und dem Innenraum. Wie später noch im Detail erläutert, kann durch eine Synchronisation der Aktivität der Gebläseeinheit mit der Öffnung der Fahrgasttür vorteilhaft Energie für den Betrieb des Luftvorhangs eingespart werden. Ebenfalls kann die Aktivität der Gebläseeinheit vorteilhaft auf Situationen beschränkt werden, in denen ein erheblicher Unterschied zwischen einer Außentemperatur der äußeren Umgebung des Schienenfahrzeugs und einer Innentemperatur des Fahrgastbereichs des Schienenfahrzeugs besteht. "Ansteuern" bedeutet in diesem Zusammenhang, dass der Betrieb der Gebläseeinheit gestartet wird, wenn die Fahrgasttür geöffnet wird und der Betrieb der Gebläseeinheit beendet wird, wenn die Fahrgasttür geschlossen wird. Bevorzugt erfolgt das Starten der Gebläseeinheit aber nur dann, wenn auch eine ausreichende Temperaturdifferenz zwischen der äußeren Umgebung und dem Innenraum bzw. Fahrgastbereich des Schienenfahrzeugs auftritt, so dass sich ein Betrieb der Gebläseeinheit energetisch auch lohnt.

Weiterhin kann in Abhängigkeit von dem Temperaturunterschied zwischen der äußeren Umgebung des Schienenfahrzeugs und dem Innenraum ein Ansteuern des Gebläseausgangs zur Einstellung der Luftstromrichtung erfolgen. Wie später noch im Einzelnen erläutert, kann der Gebläseausgang zwei unterschiedlich positionierte Luftauslässe umfassen. Besonders bevorzugt umfasst der Gebläseausgang zwei übereinander angeordnete Luftauslässe, ganz besonders bevorzugt einen bodennahen Luftauslass und einen deckennahen Luftauslass. D.h., einer der beiden übereinander angeordneten Luftauslässe, der bodennahe Luftauslass, ist näher zum Boden des Innenraums des Schienenfahrzeugs hin angeordnet und der deckennahe Luftauslass ist näher zur Decke des Innenraums des Schienenfahrzeugs hin angeordnet. Bevorzugt decken beide Luftauslässe ungefähr die Hälfte der Innenhöhe des Schienenfahrzeugs ab.

In einem solchen Szenario wird bevorzugt in Abhängigkeit von einem Temperaturunterschied zwischen der äußeren Umgebung des Schienenfahrzeugs und dem Innenraum des Schienenfahrzeugs der bodennahe Luftauslass oder der deckennahe Luftauslass aktiviert oder deaktiviert. Vorteilhaft kann bei hoher Außentemperatur gekühlte Innenluft der relativ schweren, im Bodenbereich ausströmenden Innenluft über den bodennahen Luftauslass entgegengeblasen werden und bei niedriger Außentemperatur warme Innenluft über den deckennahen Luftauslass der im Deckenbereich herausströmenden, relativ leichten warmen Innenluft entgegengeblasen werden.

Weiterhin können auch in Abhängigkeit von einem Temperaturunterschied zwischen der äußeren Umgebung des Schienenfahrzeugs und dem Innenraum des Schienenfahrzeugs die Luftstromrichtungen des bodennahen Luftauslasses und des deckennahen Luftauslasses eingestellt werden. Vorteilhaft kann so bei erhöhter Außentemperatur warme Außenluft über den deckennahen Luftauslass der hereinströmenden warmen Außenluft entgegengeblasen werden und kalte Innenluft über den bodennahen Luftauslass der herausströmenden kalten Innenluft entgegengeblasen werden und bei niedriger Außentemperatur warme Innenluft über den deckennahen Luftauslass der herausströmenden warmen Innenluft entgegengeblasen werden und kalte Außenluft über den bodennahen Luftauslass der hereinströmenden kalten Außenluft entgegengeblasen werden. Mithin wird der thermische Isolationseffekt des Luftvorhangs bei geöffneter Fahrgasttür infolge der doppelten Anzahl von in unterschiedliche Richtungen gerichteten Gegenluftströmen weiter erhöht.

Das erfindungsgemäße Schienenfahrzeug weist eine Klimaanlage zur Klimatisierung eines Innenraums des Schienenfahrzeugs und einen erfindungsgemäßen (nachrüstbaren bzw. nachgerüsteten) Luftvorhang auf. Das erfindungsgemäße Schienenfahrzeug teilt die Vorteile des erfindungsgemäßen Luftvorhangs.

Ein Teil der zuvor genannten technischen Funktionen des erfindungsgemäßen Luftvorhangs können ganz oder teilweise in Form von Softwaremodulen in einem Prozessor eines entsprechenden Rechensystems realisiert werden, z.B. von einer Steuereinheit eines Schienenfahrzeugs. Eine weitgehend softwaremäßige Realisierung hat den Vorteil, dass auch schon bisher verwendete Rechensysteme auf einfache Weise durch ein Software-Update nachgerüstet werden können, um auf die erfindungsgemäße Weise zu arbeiten. Insofern wird die Aufgabe, unter Hinzunahme von zusätzlicher Hardware, wie zum Beispiel eine Gebläseeinheit, eine Übertragungsleitung und ein Gebläseausgang, auch durch ein entsprechendes Computerprogrammprodukt mit einem Computerprogramm gelöst, welches direkt in ein Rechensystem ladbar ist, mit Programmabschnitten, um die Schritte des erfindungsgemäßen Verfahrens, zumindest die durch einen Computer ausführbaren Schritte, insbesondere die Schritte zur Ansteuerung der Gebläseeinheit und zur Ansteuerung des Gebläseausgangs, auszuführen. Ein solches Computerprogrammprodukt kann neben dem Computerprogramm gegebenenfalls zusätzliche Bestandteile, wie z. B. eine Dokumentation, und/oder zusätzliche Komponenten, auch Hardware-Komponenten, wie z.B. Hardware-Schlüssel (Dongles etc.) zur Nutzung der Software, umfassen.

Zum Transport zum Rechensystem bzw. zur Steuereinheit und/oder zur Speicherung an oder in dem Rechensystem bzw. der Steuereinheit kann ein computerlesbares Medium, z.B. ein Memorystick, eine Festplatte oder ein sonstiger transportabler oder fest eingebauter Datenträger dienen, auf welchem die von einem Rechensystem einlesbaren und ausführbaren Programmabschnitte des Computerprogramms gespeichert sind. Das Rechensystem kann z.B. hierzu einen oder mehrere zusammenarbeitende Mikroprozessoren oder dergleichen aufweisen.

Die abhängigen Ansprüche sowie die nachfolgende Beschreibung enthalten jeweils besonders vorteilhafte Ausgestaltungen und Weiterbildungen der Erfindung. Dabei können insbesondere die Ansprüche einer Anspruchskategorie auch analog zu den abhängigen Ansprüchen einer anderen Anspruchskategorie und deren Beschreibungsteilen weitergebildet sein. Zudem können im Rahmen der Erfindung die verschiedenen Merkmale unterschiedlicher Ausführungsbeispiele und Ansprüche auch zu neuen Ausführungsbeispielen kombiniert werden.

Bevorzugt ist der Gebläseausgang des erfindungsgemäßen nachrüstbaren Luftvorhangs im unteren Teilbereich des Seitenbereichs eines Fahrgasttürbereichs bzw. Eingangs- und Ausgangsbereichs des Schienenfahrzeugs angeordnet. Vorteilhaft kann mit einem bodennah angeordneten Gebläseausgang bei einer hohen Außentemperatur kühle Innenluft, welche bodennah in Richtung Ausgang strömt, zurückgehalten werden. Umgekehrt kann bei einer niedrigen Außentemperatur und bei einem Wechsel der Richtung des Gegenluftstroms kalte Außenluft, die ebenfalls vor allem bodennah in den Innenraum hineinströmt, vor dem Einströmen in den Innenraum zurückgehalten werden.

Bevorzugt ist die Luftleiteinheit dazu ausgebildet, die Luftstromrichtung des erfindungsgemäßen nachrüstbaren Luftvorhangs zum Innenraum hin auszurichten. Vorteilhaft kann ein Herausströmen von gekühlter Luft bei hohen Außentemperaturen und ein Herausströmen von warmer Luft bei niedrigen Außentemperaturen verhindert werden. Dieser doppelte Effekt wird insbesondere dann erreicht, wenn sich die Luftauslässe des Gebläseausgangs über die gesamte Innenhöhe oder zumindest einen erheblichen Teil davon erstrecken und sowohl die Strömung von warmer Luft im oberen Teilbereich des Ein- und Ausgangsbereichs als auch die Strömung von kalter Luft im unteren Teilbereich des Ein- und Ausgangsbereichs gehemmt werden kann. Besonders bevorzugt umfasst die Luftleiteinheit ein vorzugsweise flexibel richtbares Luftleitgitter. Dabei wird das richtbare Luftleitgitter derart ausgerichtet, dass der Luftstrom, der aus dem Gebläseausgang herausströmenden Luft in eine vorbestimmte Richtung ausgerichtet ist. Vorteilhaft kann die Luftstromrichtung an unterschiedliche Außentemperaturen angepasst werden. Ein Luftleitgitter weist eine gitterartige bzw. lammellenartige luftdurchlässige Struktur auf, mit der je nach Ausrüstung des Gitters bzw. der Lamellen eine gewünschte Luftstromrichtung eingestellt werden kann. Bevorzugt ist das richtbare Luftleitgitter derart ausgerichtet, dass der Luftstrom nach innen gerichtet ist. Wie bereits erwähnt, kann bei dieser Ausrichtung der Luftleitgitter vorteilhaft ein Herausströmen von gekühlter Luft bei hohen Außentemperaturen und ein Herausströmen von warmer Luft bei niedrigen Außentemperaturen aus dem Innenraum eines Schienenfahrzeugs verhindert werden.

Erfindungsgemäß umfasst der nachrüstbare Luftvorhang eine Steuereinheit, welche zum Ansteuern der folgenden Funktionseinheiten ausgebildet ist:
- die Gebläseeinheit,
- der Gebläseausgang.

"Ansteuern" bedeutet im Zusammenhang mit der Gebläseeinheit, dass ihr Betrieb gestartet oder beendet wird. Im Zusammenhang mit dem Gebläseausgang bedeutet "Ansteuern", dass der Luftauslass gesteuert wird. Beispielsweise wird eine Luftstromrichtung eingestellt.

Vorteilhaft können die einzelnen Funktionseinheiten durch die Ansteuerung in ihrem Verhalten an sich ändernde Umgebungsbedingungen angepasst werden, so dass der erfindungsgemäße Luftvorhang flexibel und effektiv einzusetzen ist.

Besonders bevorzugt ist die Steuereinheit des erfindungsgemäßen nachrüstbaren Luftvorhangs zum Ansteuern der Gebläseeinheit in Abhängigkeit von einem Türöffnungssignal eingerichtet. Vorteilhaft wird das Gebläse nur betrieben, wenn eine Fahrgasttüre geöffnet ist. Mithin kann der Luftvorhang besonders energiesparend betrieben werden.

Ganz besonders bevorzugt ist die Steuereinheit des erfindungsgemäßen nachrüstbaren Luftvorhangs zum Ansteuern der Gebläseeinheit in Abhängigkeit von einem Temperaturunterschied zwischen der äußeren Umgebung des Schienenfahrzeugs und dem Innenraum eingerichtet. Vorteilhaft kann der Betrieb des Gebläses auf Szenarien beschränkt werden, bei denen aufgrund eines erheblichen Temperaturunterschieds zwischen Innenraum und äußerer Umgebung durch den Betrieb des Luftvorhangs Energie eingespart werden kann.

In einer für unterschiedliche Außentemperaturen besonders geeigneten Variante des erfindungsgemäßen nachrüstbaren Luftvorhangs weist der Gebläseausgang zwei übereinander angeordnete Luftauslässe, einen bodennahen Luftauslass und einen deckennahen Luftauslass auf und die Steuereinheit ist dazu eingerichtet ist, in Abhängigkeit von einem Temperaturunterschied zwischen der äußeren Umgebung des Schienenfahrzeugs und dem Innenraum den bodennahen Luftauslass oder den deckennahen Luftauslass zu aktivieren oder zu deaktivieren.

Diese Variante kann besonders vorteilhaft eingesetzt werden, wenn in Abhängigkeit von einem Temperaturunterschied zwischen der äußeren Umgebung des Schienenfahrzeugs und dem Innenraum der bodennahe Luftauslass oder der deckennahe Luftauslass aktiviert oder deaktiviert werden. Vorteilhaft kann bei hoher Außentemperatur gekühlte Innenluft der ausströmenden gekühlten Innenluft über den bodennahen Luftauslass entgegengeblasen werden und bei niedriger Außentemperatur warme Innenluft über den deckennahen Luftauslass der herausströmenden warmen Innenluft entgegengeblasen werden.

Um den erfindungsgemäßen Luftvorhang weiter zu verbessern, kann die Steuereinheit des erfindungsgemäßen nachrüstbaren Luftvorhangs dazu ausgebildet sein, in Abhängigkeit von einem Temperaturunterschied zwischen der äußeren Umgebung des Schienenfahrzeugs und dem Innenraum die Luftstromrichtungen des bodennahen Luftauslasses und des deckennahen Luftauslasses einzustellen.

Vorteilhaft kann so bei erhöhter Außentemperatur warme Außenluft über den deckennahen Luftauslass der hereinströmenden warmen Außenluft entgegengeblasen werden und kalte Innenluft über den bodennahen Luftauslass der herausströmenden kalten Innenluft entgegengeblasen werden und bei niedriger Außentemperatur warme Innenluft über den deckennahen Luftauslass der herausströmenden warmen Innenluft entgegengeblasen werden und kalte Außenluft über den bodennahen Luftauslass der hereinströmenden kalten Außenluft entgegengeblasen werden. Mithin wird der thermische Isolationseffekt des Luftvorhangs bei geöffneter Fahrgasttür weiter erhöht.

Um derartige Gegenluftströme mit unterschiedlichen Temperaturen zu erzeugen, weist die separate elektrische Gebläseeinheit des erfindungsgemäßen nachrüstbaren Luftvorhangs ein erstes und ein zweites separates Gebläse auf. Dabei ist das erste separate Gebläse zum Ansaugen von Luft aus dem Innenraum des Schienenfahrzeugs ausgebildet und ist das zweite separate Gebläse zum Ansaugen von Luft aus der äußeren Umgebung des Schienenfahrzeugs ausgebildet.

Um die unterschiedlich temperierten Luftströme zu den gewünschten Positionen bzw. Luftauslässen hinzuleiten, ist die Steuereinheit des erfindungsgemäßen nachrüstbaren Luftvorhangs dazu eingerichtet, in Abhängigkeit von einem Temperaturunterschied das erste separate Gebläse mit dem bodennahen Luftauslass und das zweite separate Gebläse mit dem deckennahen Luftauslass zu verbinden, was bei hohen Außentemperaturen vorteilhaft ist, wenn warme Luft aus der Umgebung angesaugt wird und kalte Luft aus dem Fahrgastraum angesaugt wird, oder umgekehrt das erste separate Gebläse mit dem deckennahen Luftauslass und das zweite separate Gebläse mit dem bodennahen Luftauslass zu verbinden, was bei niedrigen Außentemperaturen vorteilhaft ist, wenn warme Lauft aus dem Fahrgastraum und kalte Luft aus der Umgebung angesaugt wird. Vorteilhaft wird durch die in beide Richtungen wirkenden Gegenluftströme, bzw. die Erhöhung der Anzahl der wirkenden Gegenluftströme sowie die Nutzung der Außenluft für eine Erzeugung eines Gegenstroms gegen von außen in den Innenraum hereinströmende Luft, die Energiespar-Effektivität des erfindungsgemäßen nachrüstbaren Luftvorhangs weiter verbessert.

Die Erfindung wird im Folgenden unter Hinweis auf die beigefügten Figuren anhand von Ausführungsbeispielen noch einmal näher erläutert. Es zeigen:
FIG 1 eine Querschnittsansicht eines Eingangs- und Ausgangsbereichs eines Schienenfahrzeugs zur Veranschaulichung der Luftzirkulation bei einer Öffnung einer Fahrgasttür in diesem Bereich,
FIG 2 eine perspektivische Ansicht eines Eingangs- und Ausgangsbereichs eines Schienenfahrzeugs bei geöffneter Tür mit einem nachrüstbaren Luftvorhang gemäß einem Ausführungsbeispiel der Erfindung,
FIG 3 eine Schnittansicht von oben auf einen nachrüstbaren Luftvorhang gemäß einem Ausführungsbeispiel der Erfindung,
FIG 4 ein Flussdiagramm, welches ein Verfahren zum Betreiben eines nachrüstbaren Luftvorhangs für ein Schienenfahrzeug gemäß einem Ausführungsbeispiel der Erfindung veranschaulicht,
FIG 5 ein Schienenfahrzeug gemäß einem Ausführungsbeispiel der Erfindung,
FIG 6 einen Luftvorhang, der sich für einen Betrieb bei hohen Außentemperaturen und niedrigen Außentemperaturen eignet,
FIG 7 einen Luftvorhang mit Luftauslässen mit flexibel einstellbaren und ansteuerbaren Luftleitgittern.

In FIG 1 ist eine Querschnittsansicht eines Eingangs- und Ausgangsbereichs 1 eines Schienenfahrzeugs zur Veranschaulichung der Luftzirkulation bei einer Öffnung einer Fahrgasttüre 2 (siehe FIG 2) (in FIG 1 ist nur die Innenverkleidung 4 bzw. der Seitenbereich 4 der Fahrgasttüre 2 bzw. des von der Fahrgasttüre 2 im Schließzustand abgedeckten Ein- und Ausgangsbereichs 1 gezeigt) in diesem Bereich 1 veranschaulicht. Wird bei höheren Außentemperaturen der Fahrgastbereich im Schienenfahrzeug durch eine Klimaanlage gekühlt, so strömt bei geöffneter Fahrgasttüre 2 gekühlte Luft KL aus dem Fahrgastbereich und damit auch aus dem Eingangs- und Ausgangsbereich 1 des Schienenfahrzeugs heraus und warme Luft WL strömt aus der Umgebung U des Schienenfahrzeugs in den Eingangs- und Ausgangsbereich 1 und anschließend in den Fahrgastbereich des Schienenfahrzeugs hinein. Da warme Luft WL leichter ist als gekühlte Luft KL, strömt bei erhöhten Außentemperaturen die warme Luft WL aus der Umgebung U im oberen Teilbereich des Eingangs- und Ausgangsbereichs 1 in den Fahrgastbereich hinein und die gekühlte Luft KL strömt im unteren Teilbereich des Eingangs- und Ausgangsbereichs 1 aus dem Fahrgastbereich heraus. Infolge des Luftaustauschs ergibt sich ein Netto-Wärmestrom in den Fahrgastbereich hinein, der herkömmlich durch eine temporäre Steigerung der Leistung der Klimaanlage des Fahrgastbereichs des Schienenfahrzeugs kompensiert wird.

In FIG 2 ist eine perspektivische Ansicht des bereits in FIG 1 gezeigten Eingangs- und Ausgangsbereichs 1 eines Schienenfahrzeugs bei geöffneter Fahrgasttür 2 mit einem nachrüstbaren Luftvorhang 3 gemäß einem Ausführungsbeispiel der Erfindung veranschaulicht. Der Luftvorhang 3 umfasst einen Gebläseausgang 6. Dieser Gebläseausgang 6 umfasst zwei beidseitig in der Innenverkleidung 4 im Türbereich in Vertikalrichtung verlaufende Luftauslässe 6a. Die Luftauslässe 6a umfassen jeweils eine Luftleiteinheit 5. Eine jeweilige Luftleiteinheit 5 umfasst jeweils ein Luftleitgitter 5a. Die Luftleitgitter 5a umfassen ausrichtbare Flächenelemente, zwischen denen die Luft in Richtung der Ausrichtung der Flächenelemente strömen kann. Die Luftleitgitter 5a werden nun so ausgerichtet, dass die aus den Luftauslässen 6a herausströmende Luft GL in einen sich an den Eingangs- und Ausgangsbereich 1 anschließenden Fahrgastbereich 7 bzw. Innenraum hineinströmt. Die Luftauslässe 6a befinden sich im unteren Teilbereich des Eingangs- und Ausgangsbereichs 1, so dass der nach innen gerichtete Luftstrom, der aus den Luftauslässen 6a herausströmenden Luft GL dem Luftstrom der gekühlten Luft KL aus dem Fahrgastbereich 7 heraus entgegengerichtet ist. Der nach innen gerichtete Luftstrom der aus den Luftauslässen 6a herausströmenden Luft GL im unteren Teilbereich des Eingangs- und Ausgangsbereichs 1 bildet also eine Art Gegenluftstrom zu dem herausströmenden Kaltluftstrom der gekühlten Luft KL. Auf diese Weise wird der Kaltluftstrom der gekühlten Luft KL aus dem Fahrgastbereich 7 heraus gehemmt, so dass der Wärmeenergieeintrag in das Schienenfahrzeug hinein im Vergleich zu einer Anordnung ohne Gegenluftstrom reduziert wird. Der Gegenluftstrom muss ausreichend gekühlt werden, um die Raumluft im Innenraum nicht aufzuwärmen. Hierzu kann die Luft für den Gegenluftstrom aus dem Innenraum, d.h. dem Fahrgastbereich 7 des Schienenfahrzeugs entnommen werden. Da der Innenraum klimatisiert ist, ist die von dort entnommene Luft ebenfalls ausreichend gekühlt. In FIG 2 ist eine Schnittachse mit gestrichelten Linien und zwei römischen Ziffern "III" an den Enden dargestellt. Entlang der Schnittachse waagrecht geschnitten ergibt sich das Bild der FIG 3. Entlang der Schnittachse vertikal geschnitten ergibt sich das Bild der FIG 1.

In FIG 3 ist eine Schnittansicht von oben auf einen nachrüstbaren Luftvorhang 3 gemäß einem Ausführungsbeispiel der Erfindung dargestellt. Der Luftvorhang 3 weist eine elektrische Gebläseeinheit 8, die in FIG 3 in der oberen rechten Ecke mit einem kreisförmigen Umriss dargestellt ist, auf. Die Gebläseeinheit 8 saugt gekühlte Luft KL aus dem Fahrgastbereich 7 an und fördert die gekühlte Luft KL durch eine als Schlauch ausgebildete Übertragungsleitung 9 zu den Luftauslässen 6a des Luftvorhangs 10 in der Innenverkleidung 4 jeweils rechts und links vom Eingangs- und Ausgangsbereich hin. Die Luftauslässe 6a weisen die bereits im Zusammenhang mit FIG 2 erläuterten Luftleitgitter 5a, die in einem Winkel α zu der Ebene der Innenverkleidung 4 nach innen ausgerichtet sind, auf. Wie bereits im Zusammenhang mit FIG 2 erläutert, fließt bei erhöhten Außentemperaturen der so erzeugte Gegenluftstrom der aus den Luftauslässen 6a herausströmenden Luft GL dem zur Fahrgasttür hin fließenden Luftstrom der aus dem Fahrgastbereich in Richtung Ausgang strebenden gekühlten Luft KL entgegen und hemmt so den Wärmeenergietransport in den Innenraum des Schienenfahrzeugs. Die Gebläseeinheit 8 wird von einer am rechten Bildrand schematisch dargestellten Steuereinheit 11 durch ein Steuersignal S eingeschaltet und ausgeschaltet. Das Steuersignal S wird gesendet, wenn die Steuereinheit 11 ein Ansteuersignal AS (siehe FIG 4) in Form eines Türöffnungssignals oder Türschließsignals aussendet und gleichzeitig ein Mindestwert für einen Temperaturunterschied, beispielsweise 10 Kelvin, zwischen der äußeren Umgebung U des Schienenfahrzeugs und dem Fahrgastbereich 7 gemessen wird. Der Luftvorhang 3 wird also nur dann aktiviert, wenn eine ausreichende Temperaturdifferenz auftritt und die Fahrgasttüre 2 (siehe FIG 2) auch geöffnet ist.

In FIG 4 ist ein Flussdiagramm 400, welches ein Verfahren zum Betreiben eines nachrüstbaren Luftvorhangs 3 (siehe FIG 3) für ein Schienenfahrzeug 12 (siehe FIG 5) veranschaulicht, gezeigt.

Bei dem Schritt 4.I erfolgt eine Ansteuerung einer Fahrgasttüre 2 (siehe FIG 2) eines Schienenfahrzeugs 12 durch ein Ansteuerungssignal AS, um die Fahrgasttür 2 zu öffnen.

Bei dem Schritt 4.II wird ermittelt, ob die Temperaturdifferenz ΔT zwischen der äußeren Umgebung des Schienenfahrzeugs 12 und dem Fahrgastbereich 7 des Schienenfahrzeugs 12 einen vorbestimmten Wert SW überschreitet. Für den Fall, dass der vorbestimmte Wert SW überschritten wird, was in FIG 4 mit "y" gekennzeichnet ist, wird zu dem Schritt 4.III übergegangen. Für den Fall, dass der vorbestimmte Wert nicht überschritten wird, was in FIG 4 mit "n" gekennzeichnet ist, wird das Verfahren bei dem Schritt 4.IV beendet.

Bei dem Schritt 4.III wird in Antwort auf die Türöffnung eine von der Klimaanlage des Schienenfahrzeugs 12 separate elektrische Gebläseeinheit 8 zum Ansaugen von Luft aus dem Innenraum bzw. dem Fahrgastbereich 7 des Schienenfahrzeugs 12 gestartet. Hierzu wird die elektrische Gebläseeinheit 8 mit einem Steuersignal S angesteuert.

Die elektrische Gebläseeinheit 8 transportiert die angesaugte Luft bei dem Schritt 4.V durch eine Übertragungsleitung zwischen der elektrischen Gebläseeinheit 8 und einem im Seitenbereich eines Ein- und Ausgangsbereichs 1 des Schienenfahrzeugs 12 eingerichteten Gebläseausgang 6, der eine Luftleiteinheit 5, insbesondere mit einem Luftleitgitter 5a, zur Festlegung der Luftstromrichtung der aus dem Gebläseausgang 6 herausströmenden Luft GL aufweist.

Bei dem Schritt 4.VI wird die zu dem Gebläseausgang 6 herausströmende Luft GL in diagonaler Richtung zur Wandverkleidung bzw. Innenverkleidung 4 des Eingangs- und Ausgangsbereichs 1 aus dem Gebläseausgang 6 in den Eingangs- und Ausgangsbereich 1 des Schienenfahrzeugs herausgeführt und einem aus dem Innenraum des Schienenfahrzeugs 12 herausströmenden Strom gekühlter Luft KL entgegengeschickt.

In FIG 5 ist ein Schienenfahrzeug 12 gemäß einem Ausführungsbeispiel der Erfindung veranschaulicht.

Das in FIG 5 gezeigte Schienenfahrzeug 12 weist einen Fahrgastbereich 7 (gestrichelt gezeichnet) auf. Der Fahrgastbereich 7 umfasst einen Eingangs- und Ausgangsbereich 1 (ebenfalls gestrichelt gezeichnet), der von außen über eine Fahrgasttüre 2 zugänglich ist. Teil des Schienenfahrzeugs 12 ist auch ein Luftvorhang 3, der einen ähnlichen Aufbau wie der in FIG 3 gezeigte Luftvorhang 3 aufweist. Der Luftvorhang 3 umfasst eine Gebläseeinheit 8, die auf der linken Seite des Fahrgastbereichs 7 angeordnet ist und bei hohen Außentemperaturen gekühlte Luft KL aus dem Fahrgastbereich 7 ansaugt. Die gekühlte Luft KL wird über die Übertragungsleitungen 9 zu Luftauslässen 6a des Luftvorhangs 3, die sich auf beiden Seiten des Eingangs- und Ausgangsbereichs 1 befinden, hin transportiert. Dort bildet die gekühlte Luft KL einen Gegenluftstrom von aus den Luftauslässen 6a herausströmender Luft GL, der bei geöffneter Fahrgasttür 2 ein Herausströmen der gekühlten Luft KL aus dem Eingangs- und Ausgangsbereich 1 verhindert bzw. zumindest hemmt. Das Schienenfahrzeug 12 umfasst außerdem eine Klimaanlage 13, die die im Fahrgastbereich 7 vorhandene gekühlte Luft KL erzeugt.

In FIG 6 ist ein Luftvorhang 3' gezeigt, der sich für einen Betrieb sowohl im Sommer bei erhöhter Außentemperatur als auch im Winter bei besonders niedriger Außentemperatur eignet. Anders als der in FIG 3 gezeigte Luftvorhang 3 umfasst der in FIG 6 gezeigte Luftvorhang 3' zwei übereinander angeordnete Luftauslässe 6a, 6b in der Innenverkleidung 4 des Türbereichs im Eingangs- und Ausgangsbereich 1. Im Sommer bzw. bei erhöhter Außentemperatur, wird der untere Luftauslass 6a dazu genutzt, das Ausströmen gekühlter Luft aus dem Fahrgastbereich 7, die vor allem bodennah aus dem Inneren des Schienenfahrzeugs herausströmt, zu reduzieren. Der obere Luftauslass 6b bleibt dagegen bei erhöhter Außentemperatur im Sommer unbenutzt bzw. abgeschaltet. Im Winter, d.h. bei niedrigen Außentemperaturen, wird dagegen der obere Luftauslass 6b dazu genutzt, das Ausströmen warmer Luft aus dem Fahrgastbereich 7, die vor allem im deckennahen Bereich aus dem Schienenfahrzeug herausströmt, zu verhindern. Dafür bleibt der untere Luftauslass 6a im Winter bei niedrigen Außentemperaturen unbenutzt bzw. abgeschaltet.

In FIG 7 ist ein Luftvorhang 3" gezeigt, der dem in FIG 6 gezeigten Luftvorhang 3' hinsichtlich der Anordnung der Luftauslässe 6a, 6b gleicht. Anders als bei der Anordnung in FIG 6 wird die Stellung der Luftleitgitter 5a und die Temperatur der von der Gebläseeinheit 8 angesaugten Luft bei der Anordnung in FIG 7 in Abhängigkeit von der Temperaturdifferenz ΔT zwischen dem Fahrgastbereich 7 und der äußeren Umgebung des Schienenfahrzeugs über die Steuereinheit 11 eingestellt. Die Gebläseeinheit 8 hat hierfür neben einem Lufteinlass im Fahrgastbereich auch einen Lufteinlass zur äußeren Umgebung hin (nicht gezeigt) und jeweils zwei getrennte Gebläse 8a, 8b für die Innenluft und die Außenluft.

Bei erhöhter Außentemperatur, insbesondere im Sommer, werden die Luftleitgitter 5a des unteren Luftauslasses 6a bzw. bodennahen Luftauslasses so eingestellt, dass die aus dem unteren Luftauslass 6a ausströmende Luft, in diesem Fall gekühlte Luft, nach innen in den Fahrgastbereich 7 hineinströmt. Hierfür wird der untere Luftauslass 6a von der Gebläseeinheit 8 über ein erstes Gebläse 8a mit gekühlter Luft aus dem Fahrgastbereich 7 versorgt. Die Luftleitgitter 5a des oberen Luftauslasses 6b bzw. deckennahen Luftauslasses werden in die entgegengesetzte Richtung eingestellt, so dass aus dem oberen Luftauslass 6b, in diesem Fall warme Außenluft, in Richtung Außenbereich bzw. äußere Umgebung U herausströmt, so dass ein Einströmen von warmer Außenluft im Sommer bzw. bei erhöhter Außentemperatur verhindert wird. Hierzu saugt die Gebläseeinheit 8 über ein zweites Gebläse 8b warme Luft aus der äußeren Umgebung U des Schienenfahrzeugs an.

Bei niedriger Außentemperatur, also insbesondere im Winter, werden die Luftleitgitter 5a des unteren Luftauslasses 6a so eingestellt, dass die aus dem unteren Luftauslass 6a ausströmende Luft, in diesem Fall kalte Außenluft, in Richtung Außenbereich bzw. äußere Umgebung U herausströmt, um ein Einströmen von kalter Außenluft zu verhindern. Hierzu saugt die Gebläseeinheit 8 über das zweite Gebläse 8b kalte Luft aus der äußeren Umgebung U des Schienenfahrzeugs an.

Die Luftleitgitter 5a des oberen Luftauslasses 6b werden in die entgegengesetzte Richtung der Luftleitgitter 5a des unteren Luftauslasses 6a eingestellt, so dass aus dem oberen Luftauslass 6b, in diesem Fall warme Luft aus dem Fahrgastbereich 7 (siehe FIG 3), in Richtung Innenbereich, d.h. dem Fahrgastbereich 7 herausströmt, so dass ein Herausströmen von warmer Innenluft aus dem Fahrgastbereich 7 verhindert wird. Hierzu saugt die Gebläseeinheit 8 über das erste Gebläse 8b warme Luft aus dem Fahrgastberiech 7 des Schienenfahrzeugs an.

Die Ansteuerung der Gebläseeinheit 8 und der Luftauslässe 6a, 6b erfolgt über die in FIG 7 rechts eingezeichnete Steuereinheit 11.

Es wird abschließend noch einmal darauf hingewiesen, dass es sich bei den vorbeschriebenen Verfahren und Vorrichtungen lediglich um bevorzugte Ausführungsbeispiele der Erfindung handelt und dass die Erfindung vom Fachmann variiert werden kann, ohne den Bereich der Erfindung, soweit er durch die Ansprüche vorgegeben ist, zu verlassen. Es wird der Vollständigkeit halber auch darauf hingewiesen, dass die Verwendung der unbestimmten Artikel "ein" bzw. "eine" nicht ausschließt, dass die betreffenden Merkmale auch mehrfach vorhanden sein können. Ebenso schließt der Begriff "Einheit" nicht aus, dass diese aus mehreren Komponenten, die gegebenenfalls auch räumlich verteilt sein können, besteht.

## Patentansprüche

1. Nachrüstbarer Luftvorhang (3, 3', 3") für ein Schienenfahrzeug (12), aufweisend:
- eine von einer Klimaanlage (13) des Schienenfahrzeugs (12) separate elektrische Gebläseeinheit (8) zum Ansaugen von Luft (KL, WL),
- einen Gebläseausgang (6), der dazu bestimmt ist, im Seitenbereich (4) eines Ein- und Ausgangsbereichs (1) des Schienenfahrzeugs (12) eingerichtet zu werden, mit einer Luftleiteinheit (5) zur Festlegung einer Luftstromrichtung der aus dem Gebläseausgang (6) herausströmenden Luft (GL),
- eine Übertragungsleitung (9) zwischen dem Gebläseausgang (6) und der elektrischen Gebläseeinheit (8),
**dadurch gekennzeichnet, dass**
der nachrüstbare Luftvorhang (3, 3', 3") eine Steuereinheit (11) zum Ansteuern der folgenden Funktionseinheiten aufweist:
- die elektrische Gebläseeinheit (8),
- den Gebläseausgang (6).

2. Nachrüstbarer Luftvorhang nach Anspruch 1, wobei die separate elektrische Gebläseeinheit (8) zum Ansaugen von Luft (KL, WL) aus dem Innenraum (7) des Schienenfahrzeugs (12) ausgebildet ist.

3. Nachrüstbarer Luftvorhang nach Anspruch 1 oder 2, wobei der Gebläseausgang (6) im unteren Teilbereich des Seitenbereichs (4) des Ein- und Ausgangsbereichs (1) des Schienenfahrzeugs (12) angeordnet ist.

4. Nachrüstbarer Luftvorhang nach einem der vorstehenden Ansprüche, wobei die Luftleiteinheit (5) dazu ausgebildet ist, die Luftstromrichtung zum Innenraum (7) des Schienenfahrzeugs (12) hin auszurichten.

5. Nachrüstbarer Luftvorhang nach einem der vorstehenden Ansprüche, wobei die Luftleiteinheit (5) ein richtbares Luftleitgitter (5a) umfasst.

6. Nachrüstbarer Luftvorhang nach einem der vorstehenden Ansprüche, wobei die Steuereinheit (11)
- zum Ansteuern der elektrischen Gebläseeinheit (8) in Abhängigkeit von einem Türöffnungssignal (AS)
und/oder
- zum Ansteuern der elektrischen Gebläseeinheit (8) in Abhängigkeit von einem Temperaturunterschied (ΔT) zwischen der äußeren Umgebung (U) des Schienenfahrzeugs (12) und dem Innenraum (7) eingerichtet ist.

7. Nachrüstbarer Luftvorhang nach Anspruch 6, wobei
- der Gebläseausgang (6) zwei übereinander angeordnete Luftauslässe (6a, 6b), einen bodennahen Luftauslass (6a) und einen deckennahen Luftauslass (6b), aufweist und
- die Steuereinheit (11) dazu eingerichtet ist, in Abhängigkeit von einem Temperaturunterschied (ΔT) zwischen der äußeren Umgebung (U) des Schienenfahrzeugs (12) und dem Innenraum (7) den bodennahen Luftauslass (6a) oder den deckennahen Luftauslass (6a) zu aktivieren oder zu deaktivieren.

8. Nachrüstbarer Luftvorhang nach Anspruch 7, wobei die Steuereinheit (11) dazu ausgebildet ist, in Abhängigkeit von einem Temperaturunterschied (ΔT) zwischen der äußeren Umgebung (U) des Schienenfahrzeugs (12) und dem Innenraum (7) die Luftstromrichtungen der aus dem bodennahen Luftauslass (6a) herausströmenden Luft (GL) und der aus dem deckennahen Luftauslass (6b) herausströmenden Luft (GL) einzustellen.

9. Nachrüstbarer Luftvorhang nach Anspruch 8, wobei
- die separate elektrische Gebläseeinheit (8) ein erstes und ein zweites separates Gebläse (8a, 8b) aufweist,
- das erste separate Gebläse (8a) zum Ansaugen von Luft (KL, WL) aus dem Innenraum (7) des Schienenfahrzeugs (12) ausgebildet ist,
- dass zweite separate Gebläse (8b) zum Ansaugen von Luft (WL, KL) aus der äußeren Umgebung des Schienenfahrzeugs (12) ausgebildet ist
und
- die Steuereinheit (11) dazu eingerichtet ist, in Abhängigkeit von einem Temperaturunterschied (ΔT) zwischen der äußeren Umgebung (U) des Schienenfahrzeugs (12) und dem Innenraum (7)
- das erste separate Gebläse (8a) mit dem bodennahen Luftauslass (6a) und das zweite separate Gebläse (8b) mit dem deckennahen Luftauslass (6b) zu verbinden
oder umgekehrt
- das erste separate Gebläse (8a) mit dem deckennahen Luftauslass (6b) und das zweite separate Gebläse (8b) mit dem bodennahen Luftauslass (6a) zu verbinden.

10. Verfahren zum Betreiben eines nachrüstbaren Luftvorhangs (3, 3', 3") für ein Schienenfahrzeug (12), aufweisend die Schritte:
- Starten einer von einer Klimaanlage (13) des Schienenfahrzeugs (12) separaten elektrischen Gebläseeinheit (8) zum Ansaugen von Luft (KL, WL) aus dem Innenraum (7) des Schienenfahrzeugs,
- Übertragen der Luft (KL, WL) durch eine Übertragungsleitung (9) zwischen der elektrischen Gebläseeinheit (8) und einem im Seitenbereich (4) eines Eingangs- und Ausgangsbereichs (1) des Schienenfahrzeugs (12) eingerichteten Gebläseausgang (6) mit einer Luftleiteinheit (5) zur Festlegung der Luftstromrichtung der aus dem Gebläseausgang (6) hinausströmenden Luft (GL),
- Herausführen der Luft (GL) aus dem Gebläseausgang (6) in der festgelegten Luftstromrichtung,
- Ansteuern der elektrischen Gebläseeinheit (8) in Abhängigkeit von einem Türöffnungssignal (AS) und/oder in Abhängigkeit von einem Temperaturunterschied (ΔT) zwischen der äußeren Umgebung (U) des Schienenfahrzeugs (12) und dem Innenraum (7)
und
- in Abhängigkeit von dem Temperaturunterschied (ΔT) zwischen der äußeren Umgebung (U) des Schienenfahrzeugs (12) und dem Innenraum (7) ein Ansteuern des Gebläseausgangs (6) zur Einstellung der Luftstromrichtung.

11. Schienenfahrzeug (12), aufweisend
- eine Klimaanlage (13) zur Klimatisierung eines Innenraums (7) des Schienenfahrzeugs (12),
- einen Luftvorhang (3, 3', 3") nach einem der Ansprüche 1 bis 9.

## Claims

1. Retrofittable air curtain (3, 3', 3'') for a rail vehicle (12), having:
- an electrical fan unit (8), separate to an air conditioning system (13) of the rail vehicle (12), for drawing in air (KL, WL),
- a fan output (6), which is intended to be set up in the lateral region (4) of an input and output region (1) of the rail vehicle (12),
with an air guiding unit (5) for defining an air flow direction of the air (GL) flowing out of the fan output (6),
- a transfer line (9) between the fan output (6) and the electrical fan unit (8),
**characterised in that**
the retrofittable air curtain (3, 3', 3") has a control unit (11) for controlling the following functional units:
- the electrical fan unit (8),
- the fan output (6).

2. Retrofittable air curtain according to claim 1, wherein the separate electrical fan unit (8) is embodied to draw in air (KL, WL) from the interior space (7) of the rail vehicle (12).

3. Retrofittable air curtain according to claim 1 or 2, wherein the fan output (6) is arranged in the lower sub region of the lateral region (4) of the entry and exit region (1) of the rail vehicle (12).

4. Retrofittable air curtain according to one of the preceding claims, wherein the air guiding unit (5) is embodied to align the air guiding direction toward the interior space (7) of the rail vehicle (12).

5. Retrofittable air curtain according to one of the preceding claims, wherein the air guiding unit (5) comprises a directable air guiding mesh (5a).

6. Retrofittable air curtain according to one of the preceding claims, wherein the control unit (11) is set up
- to control the electrical fan unit (8) as a function of a door opening signal (AS),
and/or
- to control the electrical fan unit (8) as a function of a temperature difference (ΔT) between the outer environment (U) of the rail vehicle (12) and the interior space (7).

7. Retrofittable air curtain according to claim 6, wherein
- the fan output (6) has two air outlets (6a, 6b) arranged one above the other, an air outlet (6a) close to the floor and an air outlet (6b) close to the ceiling, and
- the control unit (11) is set up to activate or deactivate the air outlet (6a) close to the floor or the air outlet (6a) close to the ceiling as a function of a temperature difference (ΔT) between the outer environment (U) of the rail vehicle (12) and the interior space (7).

8. Retrofittable air curtain according to claim 7, wherein the control unit (11) is embodied to adjust the air guiding directions of the air (GL) flowing out of the air outlet (6a) close to the floor and the air (GL) flowing out of the air outlet (6b) close to the ceiling as a function of a temperature difference (ΔT) between the outer environment (U) of the rail vehicle (12) and the interior space (7).

9. Retrofittable air curtain according to claim 8, wherein
- the separate electrical fan unit (8) has a first and a second separate fan (8a, 8b),
- the first separate fan (8a) is embodied to draw in air (KL, WL) from the interior space (7) of the rail vehicle (12),
- the second separate fan (8b) is embodied to draw in air (WL, KL) from the outer environment of the rail vehicle (12) and
- the control unit (11) is set up, as a function of a temperature difference (ΔT) between the outer environment (U) of the rail vehicle (12) and the interior space (7)
- to connect the first separate fan (8a) to the air outlet (6a) close to the floor and the second separate fan (8b) to the air outlet (6b) close to the ceiling
or vice versa
- to connect the first separate fan (8a) to the air outlet (6b) close to the ceiling and the second separate fan (8b) to the air outlet (6a) close to the floor.

10. Method for operating a retrofittable air curtain (3, 3', 3") for a rail vehicle (12), having the steps:
- starting an electrical fan unit (8), separate to an air conditioning unit (13) of the rail vehicle (12), for drawing in air (KL, WL) from the interior space (7) of the rail vehicle,
- transferring the air (KL, WL) through a transfer line (9) between the electrical fan unit (8) and a fan output (6) set up in the lateral region (4) of an entry and exit region (1) of the rail vehicle (12) with an air guiding unit (5) for defining the air flow direction of the air (GL) flowing out of the fan output (6),
- leading the air (GL) out of the fan output (6) in the defined air flow direction,
- controlling the electrical fan unit (8) as a function of a door opening signal (AS) and/or as a function of a temperature difference (ΔT) between the outer environment (U) of the rail vehicle (12) and the interior space (7)
and
- as a function of the temperature difference (ΔT) between the outer environment (U) of the rail vehicle (12) and the interior space (7), activating the fan output (6) in order to adjust the air guiding direction.

11. Rail vehicle (12), having
- an air conditioning unit (13) for climate control of an interior space (7) of the rail vehicle (12),
- an air curtain (3, 3', 3") according to one of claims 1 to 9.

## Revendications

1. Rideau (3, 3', 3") d'air de seconde monte pour un véhicule (12) ferroviaire, comportant :
- distincte d'une installation (13) de conditionnement d'air du véhicule (12) ferroviaire, une unité (8) électrique de soufflante pour l'aspiration de l'air (KL, WL),
- une sortie (6) de soufflante, qui est destinée à être orientée dans la zone (4) latérale d'une zone (1) d'entrée et de sortie du véhicule (12) ferroviaire, comprenant une unité (5) de conduite de l'air pour la fixation d'une direction du courant d'air (GL) sortant de la sortie (6) de la soufflante,
- une ligne (9) de transmission entre la sortie (6) de la soufflante et l'unité (8) électrique de soufflante,
**caractérisé en ce que**
le rideau (3, 3', 3'') d'air de seconde monte a une unité (11) de commande des unités fonctionnelles suivantes :
- l'unité (8) électrique de soufflante,
- la sortie (6) de la soufflante.

2. Rideau d'air de seconde monte suivant la revendication 1, dans lequel l'unité (8) électrique de soufflante distincte est constituée pour l'aspiration d'air (KL, WL) de l'espace (7) intérieur du véhicule (12) ferroviaire.

3. Rideau d'air de seconde monte suivant la revendication 1 ou 2, dans lequel la sortie (6) de la soufflante est disposée dans la zone partielle inférieure de la zone (4) latérale de la zone (1) d'entrée et de sortie du véhicule (12) ferroviaire.

4. Rideau d'air de seconde monte suivant l'une des revendications précédentes, dans lequel l'unité (5) de conduite de l'air est constituée pour orienter le sens du courant d'air vers l'espace (7) intérieur du véhicule (12) ferroviaire.

5. Rideau d'air de seconde monte suivant l'une des revendications précédentes, dans lequel l'unité (5) de conduite de l'air comprend une grille (5a) orientable de conduite de l'air.

6. Rideau d'air de seconde monte suivant l'une des revendications précédentes, dans lequel l'unité (11) de commande est agencée
- pour commander l'unité (8) électrique de soufflante en fonction d'un signal (AS) d'ouverture de porte,
et/ou
- pour commander l'unité (8) électrique de soufflante en fonction d'une différence (ΔT) de température entre l'atmosphère (U) extérieure du véhicule (12) ferroviaire et l'espace (7) intérieur.

7. Rideau d'air de seconde monte suivant la revendication 6, dans lequel
- la sortie (6) de la soufflante a deux sorties (6a, 6b) pour de l'air disposées l'une au-dessus de l'autre, une sortie (6a) pour de l'air près du plancher et une sortie (6b) de l'air près du plafond, et
- l'unité (11) de commande est agencée pour, en fonction d'une différence (ΔT) de température entre l'atmosphère (U) extérieure du véhicule (12) ferroviaire et l'espace (7) intérieur, activer ou désactiver la sortie (6a) pour de l'air près du plancher ou la sortie (6a) pour de l'air près du plafond.

8. Rideau d'air de seconde monte suivant la revendication 7, dans lequel l'unité (11) de commande est constituée pour, en fonction d'une différence (ΔT) de température entre l'atmosphère (U) extérieure du véhicule (12) ferroviaire et l'espace (7) intérieur, régler les orientations du courant de l'air (GL) sortant de la sortie (6a) pour de l'air près du plancher et de l'air (GL) sortant de la sortie (6b) pour de l'air près du plafond.

9. Rideau d'air de seconde monte suivant la revendication 8, dans lequel
- l'unité (8) électrique distincte de soufflante a une première et une deuxième soufflantes (8a, 8b) distinctes,
- la première soufflante (8a) distincte est constituée pour l'aspiration de l'air (KL, WL) de l'espace (7) intérieur du véhicule (12) ferroviaire,
- la deuxième soufflante (8b) distincte est constituée pour l'aspiration de l'air (WL, KL) de l'atmosphère extérieur du véhicule (12) ferroviaire,
et
- l'unité (11) de commande est agencée pour, en fonction d'une différence (ΔT) de température entre l'atmosphère (U) extérieure du véhicule (12) ferroviaire et l'espace (7) intérieur,
- relier la première soufflante (8a) distincte à la sortie (6a) pour de l'air près du plancher et la deuxième soufflante (8b) distincte avec la sortie (6b) pour de l'air près du plafond,
ou inversement
- relier la première soufflante (8a) à la sortie (6b) pour de l'air près du plafond et la deuxième soufflante (8b) distincte à la sortie (6a) pour de l'air près du plancher.

10. Procédé pour faire fonctionner un rideau (3, 3', 3'') d'air de seconde monte pour un véhicule (12) ferroviaire, comportant les stades :
- démarrer une unité (8) électrique de soufflante, distincte d'une installation (13) de conditionnement d'air d'une installation (12) ferroviaire, pour l'aspiration de l'air (KL, WL) de l'espace (7) intérieur du véhicule ferroviaire,
- transmettre l'air (KL, WL) par ligne (9) de transmission entre l'unité (8) électrique de soufflante et une sortie (6) de soufflante orientée dans la zone (4) latérale d'une zone (1) d'entrée et de sortie du véhicule (12) ferroviaire, ayant une unité (5) de conduite de l'air pour la fixation de la direction du courant d'air (GL) sortant de la sortie (6) de la soufflante,
- faire sortir l'air (GL) de la sortie (6) de la soufflante suivant la direction fixée du courant d'air,
- commander l'unité (8) électrique de soufflante en fonction d'un signal (AS) d'ouverture de porte et/ou en fonction d'une différence (ΔT) de température entre l'atmosphère (U) extérieure du véhicule (12) ferroviaire et l'espace (7) intérieur,
et
- en fonction de la différence (ΔT) de température entre l'atmosphère (U) extérieure du véhicule (12) ferroviaire et l'espace (7) intérieur, commander la sortie (6) de la soufflante pour le réglage de l'orientation du courant d'air.

11. Véhicule (12) ferroviaire, comportant
- une installation (13) de conditionnement d'air pour le conditionnement d'un espace (7) intérieur du véhicule (12) ferroviaire,
- un rideau (3, 3', 3") d'air suivant l'une des revendications 1 à 9.
